# DEMANDE DE BREVET EUROPEEN

(11) **EP 1 230 954 A1**
(43) Date de publication de la demande: **14.08.2002**
(21) Numéro de dépôt: 02360057.0
(22) Date de dépôt: 08.02.2002
(51) Int. Cl.: A63B 5/11, A63G 31/00

(54) **Trampoline démontable**

(30) Priorité: 09.02.2001 FR 0101783
(71) Demandeur: Annesi, Bruno, 34800 Aspiran (FR); Michel, Pascal, 34070 Montpellier (FR)
(72) Inventeur: Annesi, Bruno, 34800 Aspiran (FR); Michel, Pascal, 34070 Montpellier (FR)
(74) Mandataire: Rhein, Alain

(57) **Abrégé**

L'invention concerne un dispositif de structure démontable destiné à la pratique du trampoline assisté par élastique, activité dite "acro-bungy".

Il comporte un mât central (4) sur lequel peut se déplacer verticalement en étant mue par l'intermédiaire de moyens mécaniques (43), avec possibilité de blocage en position haute, une coulisse (6) sur laquelle sont montées, par l'une de leurs extrémités (51), des jambes destinées à être déployées de part et d'autre du mât (4) en passant au-dessus d'un ou de plusieurs trampolines, et auxquelles sont fixés des élastiques.

## Description

La présente invention a pour objet un dispositif de structure démontable destiné à la pratique du trampoline assisté par élastique, activité dite "acro-bungy".

L'activité dite "acro-bungy" consiste à allier les effets d'un trampoline à ceux d'une suspension à des élastiques. En pratique l'utilisateur est relié par l'intermédiaire d'un harnais à deux groupes d'élastiques, un de chaque côté partant en biais, eux-mêmes fixés plusieurs mètres plus haut au-dessus d'un trampoline. Le trampoline permet de réaliser des sauts, tandis que les élastiques accélèrent la montée et freinent la descente, procurant ainsi des sensations jamais rencontrées jusqu'à présent.

Si la pratique du trampoline ne pose aucun inconvénient, l'utilisation des élastiques nécessite, outre des points de fixation, des moyens permettant de régler la longueur utile desdits élastiques pour permettre l'accrochage de l'utilisateur et pour en adapter la tension.

La pratique d'une telle activité nécessite une structure particulière puisqu'il n'existe pas d'endroits prévus à cet effet si ce n'est des gymnases dont les équipements peuvent être adaptés. Il n'en est toutefois pas de même lorsqu'il s'agit d'édifier une installation en plein air ou bien dans un local non équipé.

Par ailleurs, l'activité dite "acro-bungy" étant essentiellement ludique, il convient que l'installation puisse permettre sa pratique par plusieurs personnes simultanément.

En outre, puisque cette activité est vouée essentiellement à être pratiquée en plein air, sur une plage par exemple, il convient que la structure puisse être montée et démontée aisément, si possible par un nombre limité de personnes.

La présente invention a pour but de proposer un dispositif de structure démontable permettant d'atteindre ces différents objectifs.

Le dispositif de structure démontable destiné à la pratique du trampoline assisté par élastique, activité dite "acro-bungy" objet de la présente invention, se caractérise essentiellement en ce qu'il comporte un mât central sur lequel peut se déplacer verticalement en étant mue par l'intermédiaire de moyens mécaniques, avec possibilité de blocage en position haute, une coulisse sur laquelle sont montées, chacune par l'une de ses extrémités, des jambes destinées d'une part à s'étendre de part et d'autre dudit mât en passant au-dessus d'un ou de plusieurs trampolines, et d'autre part à permettre la fixation des élastiques, tandis que ladite coulisse et lesdites jambes étant liées, de manière articulée avec possibilité de blocage, par des moyens permettant que le déploiement desdites jambes se réalise lors de l'élévation de ladite coulisse sur ledit mât.

Selon une caractéristique additionnelle du dispositif de structure selon l'invention, les moyens mécaniques consistent en un treuil disposé à la base du mât, le filin dudit treuil passant à l'intérieur dudit mât pour en sortir à l'extrémité haute de celui-ci où il passe sur une poulie, tandis que son extrémité est solidarisée à la coulisse.

Selon une autre caractéristique additionnelle du dispositif de structure selon l'invention, la coulisse comprend un manchon destiné à être enfilé sur le mât, auquel lui sont assujettis radialement des éléments de fixation des jambes.

Selon une autre caractéristique additionnelle du dispositif de structure selon l'invention, les jambes sont solidarisées chacune à un élément de fixation par l'intermédiaire d'un moyen d'articulation autorisant un pivotement autour d'un axe horizontal, associé à des moyens de blocage lorsque lesdites jambes sont en position d'utilisation.

Les articulations permettent que les jambes puissent être fixées à la coulisse lorsque celle-ci est en position basse, et se redresser lors de la montée de ladite coulisse le long du mât.

Selon un mode de réalisation particulier du dispositif de structure selon l'invention, les éléments de fixation consistent en quatre tubes solidarisés radialement au manchon et formant une croix.

Selon une caractéristique additionnelle du mode de réalisation particulier du dispositif de structure selon l'invention, chacun des tubes présente à son extrémité libre une platine destinée à coopérer en pivotement avec une platine similaire que comporte chacune des jambes.

Selon une autre caractéristique additionnelle du mode de réalisation particulier du dispositif de structure selon l'invention, les platines des tubes et des jambes sont assemblées par l'intermédiaire d'un pivot d'axe horizontal reliant lesdites platines par leur bord supérieur, tandis qu'elles comportent des trous aptes à coïncider pour réaliser une fixation par boulonnage.

Les avantages et les caractéristiques du dispositif selon l'invention, ressortiront plus clairement de la description qui suit et qui se rapporte au dessin annexé, lequel en représente un mode de réalisation non limitatif.

Dans le dessin annexé :
La figure 1 représente une vue schématique en perspective d'une installation destinée à la pratique du trampoline assisté par élastique, activité dite "acro-bungy", comprenant un dispositif de structure selon l'invention.
La figure 2 représente une vue en perspective d'une partie du même dispositif.

En référence à la figure 1, on peut voir une installation destinée à la pratique du trampoline assisté par élastique, activité dite "acro-bungy".

Cette installation comprend un dispositif 1 de structure selon l'invention, ainsi que des trampolines 2. Les trampolines 2, au nombre de quatre, ou plus, dans ce mode de réalisation, sont placés sous le dispositif 1 de structure auquel sont accrochés des élastiques 3.

En pratique, un utilisateur H se place au centre d'un trampoline 2 et est équipé d'un harnais auquel sont fixés deux groupes d'élastiques 3, un groupe de chaque côté, fixés approximativement au niveau de la ceinture, et accrochés par leur autre extrémité à deux points très écartés l'un de l'autre en sorte qu'ils forment une sorte de V. Après mise en tension des élastiques 3, l'utilisateur H saute et rebondit sur le trampoline 2, dont l'effet est associé à celui du trampoline 2, en ce sens qu'ils accélèrent la montée et ralentissent la descente.

Le dispositif de structure 1 selon l'invention, comporte un mât tubulaire central 4, et quatre jambes 5, ou plus selon le nombre de trampolines, en forme d'arceau se rejoignant perpendiculairement à proximité du haut du mât 4, ces jambes 5 pouvant être constituées de plusieurs éléments aboutés.

En référence à la figure 2, on peut voir que le mât 4 présente à sa base un socle 40 de forme carrée, apte à en assurer une certaine stabilité.

On peut voir également une coulisse 6, comprenant un manchon 60 de dimensions permettant son coulissement sur le mât 4 sur lequel il est enfilé, ainsi que quatre tubes 61 soudés radialement au manchon 60 et formant une croix.

Chacun des tubes 61 est destiné à la solidarisation d'une jambe 5, à laquelle il s'articule autour d'un axe transversal horizontal, par l'intermédiaire d'un pivot 50 reliant deux platines 51 et 62, chacune étant solidaire pour l'une de l'extrémité d'une jambe 5 et pour l'autre d'un tube 61. On notera que les pivots 50 sont disposés horizontalement et dans la partie supérieure des platines 51 et 62, la partie inférieure comportant des trous, respectivement 52 et 63, destinés à une fixation par boulonnage.

Par ailleurs, le mât 4 comporte, à proximité du socle 40, une lumière 41 permettant de loger une poulie de renvoi 42 sur laquelle passe un câble 43 cheminant dans le mât 4 pour en sortir à l'extrémité supérieure de ce dernier où il passe sur une seconde poulie de renvoi 44 avant d'être fixé à la coulisse 6, tandis que son autre extrémité est enroulée sur un treuil non représenté.

On comprendra qu'en manoeuvrant le treuil, c'est-à-dire en enroulant ou en déroulant le câble 43, on déplace la coulisse 6 le long du mât 4.

Le montage du dispositif de structure 1 selon l'invention est donc réalisé de la manière suivante, le mât 4 est présenté couché afin de permettre d'enfiler le manchon 60 de la coulisse 6, puis il est redressé. L'étape suivante consiste à hisser la coulisse 6 en haut du mât 4 au moyen du treuil, puis à y fixer les jambes 5.

Le dispositif de structure selon l'invention présente l'avantage que son montage, tel qu'il vient d'être décrit, peut être réalisé par une seule personne.

On notera que selon une variante, après relevage du mât, la coulisse 6 est positionnée non loin de la base du mât 4, et les jambes 5, ou bien une partie de celles-ci lorsqu'elles sont constituées d'éléments aboutés, sont solidarisées aux tubes 61, ou plus exactement les platines 51 et 62 sont assemblées au moyen uniquement des pivots 50, en sorte que l'élévation de coulisse 6 entraîne le déploiement des jambes 5, le boulonnage des platines 51 et 62 étant réalisé après élévation complète de la coulisse 6 et donc redressement complet des jambes 5.

Cette manière de faire permet également d'installer sur les jambes la totalité des équipements que sont les poulies, les cordages et les élastiques, alors que la coulisse est à hauteur d'homme.

## Revendications

1. Dispositif de structure démontable destiné à la pratique du trampoline assisté par élastique, activité dite "acro-bungy", **caractérisé en ce qu'**il comporte un mât central (4) sur lequel peut se déplacer verticalement en étant mue par l'intermédiaire de moyens mécaniques (43), avec possibilité de blocage en position haute, une coulisse (6) sur laquelle sont montées, de manière articulée avec possibilité de blocage, chacune par l'une de ses extrémités (51), des jambes (5) destinées à s'étendre de part et d'autre dudit mât (4) en passant au-dessus d'un ou de plusieurs trampolines (2), et d'autre part à permettre la fixation des élastiques (3), tandis que ladite coulisse (6) et lesdites jambes (5) sont liées, de manière articulée avec possibilité de blocage, par des moyens (61, 62, 50, 51) permettant que le déploiement desdites jambes (5) se réalise lors de l'élévation de ladite coulisse sur ledit mât (4).

2. Dispositif de structure selon la revendication 1, **caractérisé en ce que** les moyens mécaniques consistent en un treuil disposé à la base du mât (4), le filin (43) dudit treuil passant à l'intérieur dudit mât (4) pour en sortir à l'extrémité haute de celui-ci où il passe sur une poulie (44), tandis que son extrémité est solidarisée à la coulisse (6).

3. Dispositif de structure selon la revendication 1 ou la revendication 2, **caractérisé en ce que** la coulisse (6) comporte un manchon (60) destiné à être enfilé sur le mât (4), auquel lui sont assujettis radialement des éléments (61, 62) de fixation des jambes (5).

4. Dispositif de structure selon la revendication 3, **caractérisé en ce que** les jambes (5) sont solidarisées chacune à un élément de fixation (61, 62) par l'intermédiaire d'un moyen d'articulation (50) autorisant un pivotement autour d'un axe horizontal, associé à des moyens (52, 63) de blocage lorsque lesdites jambes (5) sont en position d'utilisation.

5. Dispositif de structure selon la revendication 3 ou la revendication 4, **caractérisé en ce que** les éléments de fixation consistent en quatre tubes (61) solidarisés radialement au manchon (60) et formant une croix.

6. Dispositif de structure selon la revendication 5, **caractérisé en ce que** chacun des tubes (61) présente à son extrémité libre une platine (62) destinée à coopérer en pivotement avec une platine (51) similaire que comporte chacune des jambes (5).

7. Dispositif de structure selon la revendication 6, **caractérisé en ce que** les platines (62, 51) des tubes (61) et des jambes (5) sont assemblées par l'intermédiaire d'un pivot (50) d'axe horizontal reliant lesdites platines (62, 51) par leur bord supérieur, tandis qu'elles comportent des trous (52, 63) aptes à coïncider pour réaliser une fixation par boulonnage.
